# EUROPÄISCHE PATENTSCHRIFT

(11) **EP 0 423 548 B1**
(45) Veröffentlichungstag und Bekanntmachung des Hinweises auf die Patenterteilung: **21.04.1993**
(21) Anmeldenummer: 90118989.4
(22) Anmeldetag: 04.10.1990
(51) Int. Cl.: B61G 5/08

(54) **Selbsttätige Leitungskupplung für Schienenfahrzeuge**
Automatic line-coupling for railway vehicles
Couplage de conduite automatique pour véhicules ferroviaires

(30) Priorität: 18.10.1989 DE 3934741; 23.03.1990 DE 4009431
(43) Veröffentlichungstag der Anmeldung: 24.04.1991
(73) Patentinhaber: KNORR-BREMSE AG, 80710 München (DE); Unicupler GmbH, CH-8750 Glarus (CH)
(72) Erfinder: Schelle, Axel, Dr., W-8185 Kreuth-Scherfen (DE); Friedrichs, Hans, W-4952 Porta Westfalica (DE)
(74) Vertreter: Hohn, Max Günter, Dipl.-Ing.

(56) Entgegenhaltungen:
- DE-A- 1 904 513

## Beschreibung

Die Erfindung betrifft eine selbsttätige Leitungskupplung für mit automatischen Kupplungen ausgerüstete Schienenfahrzeuge, mit einem relativ zu einem Gehäuseteil axial verschieblichen Rohrteil, dessen Vorderende ein Kupplungsmundstück zum druckmitteldichten Kuppeln mit einem entsprechenden Rohrteil einer gleichartig ausgebildeten Gegenkupplung bildet, wobei das Kupplungsmundstück im ungekuppelten Zustand vor eine Kuppelebene vorsteht und während Kupplungsvorgängen entgegen der Kraft einer ersten Feder in die Kuppelebene zurückdrückbar ist, wobei die Feder schwächer als die am gekuppelten Kupplungsmundstück durch dessen Druckmittelbeaufschlagung hervorrufbare Trennkraft sein kann, mit wenigstens einem Hakenglied, das quer zur Axialrichtung des Rohrteiles in eine Sperr- und eine Lösestellung bewegbar am Rohrteil gehaltert ist und mit seinem Hakenteil das Kupplungsmundstück radial außen nach vorne überragt, mit einem am Rohrteil angeordneten Verhakungsprofil, welches vom in Sperrstellung befindlichen Hakenteil einer gekuppelten Gegenkupplung zum Sichern des Kupplungszustandes hintergreifbar ist, und mit einem mit dem Hakenglied zu dessen Bewegungssteuerung zusammenwirkenden Anschlag.

Eine derartige Leitungskupplung ist aus der DE-OS 1 904 513 bekannt. Das Gehäuse ist hierbei als Mittelpufferkupplungskopf ausgebildet und das Rohrteil der Leitungskupplung ist relativ zu diesem in eine rückwärtige Löse- und eine vordere Kuppelstellung verschieblich. Das Vorderende des Rohrteiles bildet mit einem seine Mündung umgebenden Kupplungsdichtring das Kupplungsmundstück, im Kupplungszustand liegen die Kupplungsdichtringe der zu kuppelnden Rohrteile mit axialer Vorspannung aneinander an. Geringfügig zum Kupplungsmundstück zurückversetzt ist auf dem Rohrteil gegen Federkraft axial verschieblich ein Ringteil gelagert, über welches die Abstützung für die axiale Verspannung der Kupplungsdichtringe im Kupplungszustand verläuft. An einem der Teile Ringteil oder Rohrteil ist um eine zu dessen Achsrichtung quer verlaufende Drehachse schwenkbar ein Hakenglied gelagert, welches mit einem Ansatz in eine Nut des jeweils anderen Teiles - Rohrteil bzw. Ringteil - eingreift und so durch Relativverschiebungen zwischen den beiden Teilen eine Schwenkbewegung erfährt. Im Lösezustand bis ohne Druckmittelbeaufschlagung aneinander anliegendem Kupplungszustand wird das Hakenglied in einer radial nach außen geschwenkten Lösestellung gehalten. Wird die gekuppelte Leitungskupplung jedoch mit Druckmittel beaufschlagt, so bewirkt der in den Rohrteilen wirkende Druckmitteldruck zwischen diesen eine Spreizkraft, welche die stirnseitig einander gegenüberstehenden Rohrteile entgegen der Federkraft zu den Ringteilen geringfügig zurückdrückt, wobei jedoch die Kupplungsdichtringe noch in druckmitteldichtem Kontakt verbleiben. Die so bewirkte Relativverschiebung zwischen Rohrteil und Ringteil schwenkt das Hakenglied aus der Lösestellung radial nach innen in eine Sperrstellung, wobei sein Hakenteil ein Verhakungsprofil am Rohrteil der jeweiligen Gegenkupplung hintergreift und somit die beiden Rohrteile gegeneinander verhakt, so daß sie sich nicht weiter voneinander trennen können. Der Kupplungszustand bleibt also mechanisch verhakt erhalten. Wird der Druckmitteldruck in der Leitungskupplung wieder abgebaut, so kehren deren Teile elastisch in ihre Ausgangslagen zurück. Diese bekannte Leitungskupplung ist mit den Mängeln behaftet, daß die Verhakung beaufschlagungsdruckabhängig erfolgt, bei vorübergehend drucklosem Zustand der gekuppelten Leitungskupplung die Verhakung sich also, wenn auch nur ebenso vorübergehend, löst. Dies stellt einen Unsicherheitsfaktor dar und führt durch häufige Verhakungsvorgänge zu unnötigem Verschleiß. Außerdem müssen zur korrekten Funktion die Federn bzw. Elastizitäten gut aufeinander abgestimmt sein. Zudem muß der Kupplungsdichtring eine hohe axiale Elastizität aufweisen, er muß über einen großen, axialen Federungsbereich seine Dichtfunktion sicher ausüben.

Aus dem DE-GM 1 871 648 ist eine andersartige Leitungskupplung bekannt, bei welcher an den Rohrteilen nahe der Kupplungsmundstücke an diese nach vorne überragenden Auslegern querverschiebliche Riegel angeordnet sind, welche vermittels eines Kolbens bewegbar sind; der Kolben ist in Einrastrichtung entgegen Federkraft vom Druck im Rohrteil beaufschlagbar. Diese Anordnung ist während Kupplungsvorgängen sehr stoßgefährdet und erfordert aufgrund der zusätzlichen Kolben beachtlichen Anschaffungsaufwand; außerdem führt auch hier ein vorrübergehend druckloser Zustand der Leitungskupplungen zum Lösen der Verriegelung.

Es ist Aufgabe der Erfindung eine selbsttätige Leitungskupplung der eingangs genannten Art mit einfachen Mitteln derart auszugestalten, daß sie die Mängel der vorbekannten Leitungskupplungen vermeidet, insbesondere eine vom Beaufschlagungszustand der Leitungskupplung unabhängige Verriegelung gekuppelter Rohrteile aufweist.

Diese Aufgabe wird nach der Erfindung dadurch gelöst, daß der wenigstens eine Anschlag zwischen dem Gehäuse der Leitungskupplung bzw. -gegenkupplung und dem Hakenglied eingeordnet ist, derart, daß er in Abhängigkeit von den Relativbewegungen des Kupplungsmundstückes relativ zum Gehäuse in Eingriff gelangt und das Hakenglied aus dessen einer in dessen andere Stellung zu bewegen vermag. Durch diese Ausbildung wird das Hakenglied in Abhängigkeit vom Kupplungszustand, nicht aber von der Druckmittelbeaufschlagung des Rohrteiles betätigt, während der ganzen Zeitdauer im Kupplungszustand bleibt die Verhakung gekuppelter Rohrteile damit unabhängig von der Druckmittelbeaufschlagung erhalten.

Nach der weiteren Erfindung vorteilhafte, weitere Ausbildungsmöglichkeiten einer derartigen Leitungskupplung sind den Unteransprüchen entnehmbar.

In der Zeichnung sind zwei Ausführungsbeispiele für eine nach der Erfindung ausgebildete Leitungskupplung schematisch dargestellt und zwar zeigt
- Fig.1: als erstes Ausführungsbeispiel eine einzelne Leitungskupplung im Lösezustand,
- Fig.2: den gekuppelten Zustand zweier derartiger Leitungskupplungen,
- Fig.3: ein abgewandeltes Ausführungsbeispiel einer Leitungskupplung und
- Fig.4: ein weiteres, abgeändertes Ausführungsbeispiel in rein schematischer Darstellung.

Gleiche Bezugszahlen in den Zeichnungen beziehen sich auf gleiche oder einander entsprechende Teile.

Gemäß Fig.1 weist die Leitungskupplung ein Rohrteil 1 auf, dessen Vorderende ein Kupplungsmundstück mit einem die Mündung umgebenden Kupplungsdichtring 2 bildet. Das Rohrteil 1 ist in einer Führungsöffnung 3 eines Gehäuseteiles 4 axial verschieblich gelagert; das Gehäuseteil 4 weist eine Stirnfläche 5 auf, welche im Kupplungszustand einer entsprechenden Stirnfläche einer Gegenkupplung mit höchstens geringem Abstand gegenübersteht; die Stirnfläche 5 befindet sich damit zumindest annähernd in einer Kuppelebene. Im in Fig.1 dargestellten, kuppelbereiten Entkupplungszustand befindet sich das Vorderende des Rohrteiles 1 mit seinem das Kupplungsmundstück bildenden Kupplungsdichtring 2 in einem Abstand V vor der Stirnfläche 5 und damit der Kuppelebene; das Rohrteil 1 ist jedoch entgegen der Kraft einer nicht dargestellten Feder - der Aufbau kann insoweit demjenigen nach dem bereits erwähnten DE-GM 1 871 648 entsprechen - derart relativ zum Gehäuseteil 4 zurückverschieblich, daß der Kupplungsdichtring 2 in die Kuppelebene gelangt. Die Kraft der erwähnten Feder kann dabei geringer sein als die auf das Rohrteil 1 durch eine Druckmittelbeaufschlagung desselben ausgeübte Rückdruckkraft.

Am Rohrteil 1 ist um eine zu dessen Axialrichtung 6 quer verlaufende, als Bolzen 7 dargestellte Achse schwenkbar ein Hakenglied 8 angelenkt. Das Hakenglied 8 erstreckt sich nach vorne und überragt mit seinem Hakenteil 9 den Kupplungsdichtring 2. Eine schwache, zwischen das Rohrteil 1 und das Hakenglied 8 eingespannte Feder 10 belastet das Hakenglied 8 in Abschwenkrichtung vom Rohrteil 1. Am dem Rohrteil 1 abgewandten Rücken des Hakenteiles 9 sind zueinander versetzt zwei Hebel 11 und 12 an ihren einander abgewandten Enden gehaltert; die einander zugewandten Enden der beiden Hebel 11 und 12 sind aneinander geführt. An der gegenseitigen Führungsstelle 13 der beiden Hebel 11 und 12 bzw. nahe dieser Führungsstelle 13 greift eine Feder 14 an, welche sich zum Hakenglied 8 erstreckt; die Feder 14 belastet die Führungsstelle 13 in Abspreizrichtung vom Hakenglied 8, derart, daß die beiden Hebel 11 und 12 dachartig, im jeweils spitzen Winkel zur Rückenfläche des Hakengliedes 8 und im stumpfen Winkel zueinander verlaufen. Die Feder 14 ist stärker als die Feder 10. Gegenüberliegend zum Hakenglied 8 trägt das Rohrteil 1 einen radial auskragenden Nocken 15, dessen Rückseite ein Verhakungsprofil 16 für das Hakenteil einer Gegenkupplung bildet. Damit die selbsttätige Leitungskupplung und deren Gegenkupplung gleichartig ausbildbar sind, ist es zweckmäßig, wenn das Hakenglied 8 und der Nocken 15 in einer Horizontalebene liegen, welche die Axialrichtung 6, d.h. die Achse des Rohrteiles 1 beinhaltet.

Die Führungsöffnung 3 ist in ihrem der Stirnfläche 5 benachbarten Endbereich erweitert ausgebildet; sie weist in diesem Endbereich eine Wandung 17 auf, die kegelmantelartig ist.

Im kuppelbereiten Lösezustand der selbsttätigen Leitungskupplung, wie er in Fig.1 dargestellt ist, befindet sich die Mündung des Rohrteiles 1 mit dem Kupplungsdichtring 2 im Abstand V vor der Stirnfläche 5. Das Hakenglied 8 ist unter der Kraft der Feder 10 vom Rohrteil 1 abgeschwenkt, es bildet zu dessen Achsrichtung 6 einen spitzen Winkel. Der dem Bolzen 7 benachbarte Hebel 11 verläuft dicht vor der Übergangsstelle 18 der Wandung 17 zur Stirnfläche 5, die Führungsstelle 13 befindet sich in größerem, radialem Abstand zur Wandung des Rohrteiles 1 als die Übergangsstelle 18.

In Fig.2 ist der gekuppelte Zustand der selbsttätigen Leitungskupplung mit einer Gegenkupplung dargestellt, die Teile der Gegenkupplung sind mit den gleichen, jedoch durch einen Strich ergänzten Bezugszahlen wie diejenigen der Leitungskupplung bezeichnet.

Nähert sich, ausgehend von dem Zustand nach Fig. 1, zum Kuppeln eine Gegenkupplung mit einem Gehäuseteil 4', so gelangen anfänglich die Rohrteile 1 und 1' mit ihren Kupplungsdichtringen 2 und 2' zur gegenseitigen Anlage; die Stirnflächen 5 und 5' befinden sich dabei noch in einem Abstand von etwa 2V. Bei weiterer Annäherung der Kupplung und Gegenkupplung verringert sich dieser Abstand, wobei die Rohrteile 1 und 1' entgegen ihrer nicht gezeigten Federbelastung relativ zu den Gehäuseteilen 4 und 4' zurückgedrückt werden. Die Vorderenden der Hakenteile 9 und 9' gelangen dabei in den von der Wandung 17' bzw. 17 umschlossenen Raum, bis der jeweils vordere Hebel 12 bzw. 12' an die Übergangsstelle 18' bzw. 18 anläuft und bei weiterer Annäherung radial nach innen, in Richtung zum Rohrteil 1 bzw. 1' hingedrückt wird; die Feder 14 bzw. 14', welche jeweils kräftiger als die Feder 10 bzw. 10' ist, schwenkt dabei das Hakenglied 8 bzw. 8' in Annäherungsrichtung an das Rohrteil 1 bzw. 1', wobei schließlich die Hakenteile 9 bzw. 9' die Nocken 15' bzw. 15 an deren Verhakungsprofil 16' bzw. 16 hintergreifen. Die Schwenkbewegung der Hakenglieder 8 und 8' hält bei Annäherung der Kupplungen an, bis im gekuppelten Zustand, wenn die Stirnflächen 5 und 5' einander mit höchstens geringem Abstand gegenüberstehen oder sogar aneinander anliegen, die Hakenglieder 8 und 8' eine im wesentlichen zur Achsrichtung 6 parallele Lage einnehmen und die Verhakungsprofile 16' und 16 vollständig hintergreifen; die Rohrteile 1 und 1' sind somit vermittels der Hakenglieder 8 und 8' und der Nocken 15, 15' bzw. deren Verhakungsprofile 16,16' formschlüssig miteinander verhakt. Die vollständige Verhakung wird bereits kurz vor Erreichen des in Fig.2 dargestellten, vollständigen Kupplungszustandes erreicht, während der letzten Annäherungsphase der beiden Gehäuseteile 4 und 4' werden durch weiteres Auflaufen des Hebels 12 bzw. 12' an der Übergangsstelle 18' bzw. 18 die beiden Hebel 12 und 11 bzw. 12' und 11' entgegen der Kraft der Feder 14 bzw. 14' um ihre Halterungen am Hakenglied 8 bzw. 8' etwas in Annäherungsrichtung an dieses gedreht, die Federn 14 bzw. 14' halten also im gekuppelten Zustand die Hakenglieder 8 bzw. 8' unter erhöhter Federvorspannung in ihren Verhakungsstellungen.

Zum Entkuppeln werden die beiden Gehäuseteile 4 und 4' voneinander entfernt, wobei sich zu den vorstehend beschriebenen entsprechend umgekehrt verlaufende Vorgänge ergeben, so daß sich eine Beschreibung erübrigt. Wesentlich ist, daß bei diesem Entkupplungsvorgang die Rohrteile 1 und 1' sich relativ zu den Gehäuseteilen 4 und 4' vorverschieben und daß die Hebel 11 und 12 bzw. 11' und 12' aus den von den Flächen 17' bzw. 17 umschlossenen Räumen austreten, wodurch die Federn 10 und 10' die Hakenglieder 8 und 8' in deren Lösestellung gemäß Fig.1 von den Rohrteilen 1,1' abschwenken können. Die Rohrteile 1 und 1' werden somit enthakt und frei, sie können sich voneinander trennen.

Im Abänderung zum vorstehend beschriebenen Ausführungsbeispiel können die Hebel 11 und 12 auch derart angeordnet werden, daß beim Annähern zweier Gehäuseteile 4 und 4' jeweils die Hebel 11 und 11' an die Übergangsstelle 18 bzw 18' ihres jeweils eigenen Gehäuseteiles 4 und 4' anlaufen und von diesem radial nach innen gedrückt werden. Im weiteren entspricht der Kupplungs- und Entkupplungsvorgang hierbei der vorstehenden Beschreibung. In weiterer Änderung zu beiden Ausführungen ist es möglich, den jeweils anderen, zu keinem Anlaufen an einer Übergangsstelle 18,18' gelangenden Hebel 11 bzw. 12 entfallen zu lassen. Andererseits ist es jedoch in ebenfalls weiterer Änderung auch möglich, die Anordnung der Hebel 11 und 12 derart zu treffen, daß diese je nach den Kupplungsumständen entweder an der Übergangsstelle 18' der Gegenkupplung, der Übergangsstelle 18 der eigenen Kupplung oder an beiden Übergangsstellen 18 und 18' anlaufen.

In weiterer Abänderung ist es möglich, die Wandung 17 nicht als Kegelmantelfläche auszubilden, sondern die Führungsöffnung 3 im wesentlichen nicht erweitert bis zu Stirnfläche 5 vorzuführen und im der Stirnfläche 5 benachbarten Bereich lediglich zwei nutartige, zur Stirnfläche 5 und zur Führungsöffnung 3 hin offene Ausnehmungen vorzusehen, in welche beim Zurückdrücken des Rohrteiles 1 das Hakenglied 8 bzw. der Nocken 15 einzutreten vermögen; der Grund dieser Ausnehmung ist dabei keilförmig, entsprechend der Wandung 17 sich nach rückwärts dem Rohrteil 1 annähernd, auszubilden.

In weiterer Abänderung ist es auch möglich, die Schwenksteuerung für das Hakenglied 8 unter Entfall der Hebel 11 und 12 sowie der Feder 14 auszubilden: Beispielsweise kann, ähnlich wie in der eingangs erwähnten DE-OS 19 04 513 bereits gezeigt, am Hakenglied 8 ein auskragender Fortsatz angeordnet werden, welcher in eine Führungsnut am Gehäuseteil 4 derart angreift, daß beim Zurückdrücken des Rohrteiles 1 in das Gehäuseteil 4 das Hakenglied 8 aus seiner Lösein seine Sperrstellung gedreht wird.

Weiterhin ist es auch möglich, das Rohrteil 1 mit mehreren, über seinen Umfang verteilt angeordnete Hakengliedern 8 und entsprechend mehreren Nocken 15 auszustatten. Um gleichartige Ausbildungen von Kupplung und Gegenkupplung zu erreichen, ist es dabei zweckmäßig, die Hakenglieder 8 und Nocken 15 spiegelbildlich zu einer Vertikalebene durch die Achse des Rohrteiles 1 anzuordnen.

Beim Ausführungsbeispiel nach Fig.3 weist das über den Bolzen 7 am Rohrteil 1 angelenkte Hakenglied 8 an seinem dem Hakenteil 9 abgewandten Ende einen im wesentlichen radial zum Rohrteil 1 nach außen auskragenden Nocken 19 auf, welcher sich in einem das Rohrteil 1 mit radialem Abstand umgebenden Abschnitt 20 der Führungsöffnung 3 befindet, welcher zu Stirnfläche 5 hin offen ist. Der Nocken 19 endet mit geringem Abstand vor der Wandung 21 des Abschnittes 20. In Richtung zur Stirnfläche 5 dicht vor dem Nocken 19 kragt von der Wandung 21 ein Nocken 22 im wesentlichen radial einwärts aus, der Nocken 19 hintergreift also den Nocken 22. Eine sich rückwärts gegen das Gehäuseteil 4 abstützende Druckfeder 23 belastet den Nocken 19 derart, daß auf das Hakenglied 8 ein dieses zur Sperrstellung schwenkendes Drehmoment ausgeübt wird. Der aus den beiden Nocken 19 und 22 gebildete Anschlag 19,22 gelangt bei dieser Ausführungsform der Leitungskupplung während der Vorbewegung des das Kupplungsmundstück darstellenden Kupplungsdichtringes 2 aus der Kuppelebene in Eingriff und schwenkt dabei das Hakenglied 8 aus seiner Sperr- in die Lösestellung. Dies hat zum Vorteil, daß, sollten die gekuppelten Leitungskupplungen schwergängig oder unbewegliche, in Sperrstellung befindliche Hakenglieder 8 aufweisen, wie es beispielsweise durch Vereisungen auftreten kann, dann beim Entkuppeln und Trennen der Leitungskupplungen die Rohrteile 1 bei noch verhakten Hakengliedern 8 aus den Gehäuseteilen 4 nach vorne herausgezogen werden, bis die Nocken 19 an den jeweiligen Nocken 22 anlaufen und das jeweilige Hakenglied 8 somit formschlüssig und ggf. mit großer Kraft, nämlich der Trennkraft der Kupplungen, in die Lösestellung bewegt werden, woraufhin die Rohrteile 1 der beiden Leitungskupplungen auseinanderbewegt werden können.

Während Kupplungsvorgängen spielen sich entsprechend umgekehrte Vorgänge ab, beim Zurückdrücken des Rohrteiles 1 aus dessen vorderer Stellung in die Kuppelebene 1 gelangt der Anschlag 19,22 außer Eingriff und die Druckfeder 23 dreht das Hakenglied 8 aus dessen Löse- in dessen Sperrstellung, die gekuppelten Rohrteile zweier Leitungskupplungen werden so miteinander verhakt.

In Abänderung vom dargestellten Ausführungsbeispiel nach Fig.3 kann anstelle der Druckfeder 23 selbstverständlich auch eine andersartige Federvorrichtung, beispielsweise eine zwischen das Rohrteil 1 und den Schaft des Hakengliedes 8 eingespannte Zugfeder vorgesehen werden, welche auf das Hakenglied 8 ebenfalls eine dieses in Richtung zur Sperrstellung belastendes Drehmoment ausübt.

Beim Ausführungsbeispiel nach Fig.3 trägt das Hakenglied 8 auf seiner dem Rohrteil 1 abgewandten Schaftseite einen der Stirnfläche 5 mit dem Nocken 22 zugewandten Nocken 24, welcher gehäuseteilseitig eine schräge Auflauffläche 25 aufweist; Die Stirnfläche 5 kann im Bereich des Nockens 22 eine entsprechende Schräge 26 aufweisen. Die Aufflauffläche 25 und die Schräge 26 wirken derart zusammen, daß beim Zurückdrücken des Rohrteiles diese einen Anschlag 25,26 bildenden Flächen zur Anlage gelangen und das Hakenglied 8 formschlüssig in Richtung zu seiner Sperrstellung schwenken; im Bereich der rückwärtigen Endstellung des Rohrteiles 1 befindet sich der Nocken 24 radial innerhalb der Stirnfläche 27 des Nockens 22 und wird so formschlüssig an einer Bewegung aus seiner Sperrstellung gehindert. Bei dieser Ausführungsform kann die Druckfeder 23 bzw. eine dieser entsprechende, andersartige Feder entfallen.

Weiterhin ist in Fig.3 dargestellt, daß das Hakenglied 8 am Hakenteil 9 eine Anlaufschräge 28 aufweist, welche beim Annähern zweier zu kuppelnder Leitungskupplungen an das Rohrteil einer Gegenkupplung bzw. ein mit diesem Rohrteil verbundenes Teil anzulaufen vermag und bei weiterer Annäherung der Leitungskupplungen das Hakenteil 8 jedenfalls aus seiner Sperr- in die Lösestellung schwenkt. Diese Funktion ist vorteilhaft, falls die Rohrteile 1 während eines Kupplungsvorganges zurückgedrückt werden, ohne daß die Hakenglieder 8 bereits einrasten können; die jeweiligen Gegenkupplungen stoßen dann die Hakenglieder 8 auf, bis sie sich soweit genähert haben, daß die Hakenglieder 8 kraft- oder formschlüssig wieder unter Verhaken der beiden Rohrleitungskupplungen in die Sperrstellungen geschwenkt werden.

In Abänderung zu den vorstehend beschriebenen Ausführungsbei spielen ist es auch möglich, das Hakenglied mit seinem dem Hakenteil abgewandten Ende fest mit dem Rohrteil 1 zu verbinden und zumindest ein Schaftteil des Hakengliedes radial zum Rohrteil 1 federnd verformbar, beispielsweise als Blattfeder auszubilden. Die Bewegungssteuerung des Hakenteiles 9 erfolgt dabei durch einen oder mehrere der vorstehend erwähnten Anschläge entgegen einer federnden Verspannung des Schaftteiles, gesonderte Federn oder federnde Ausbildungen von Anschlägen können dabei entfallen. Bei dieser Ausführungsform kann es besonders zweckmäßig sein, das ganze Hakenglied aus einer Blattfeder zu formen.

Es ist bekannt, daß bei Willison-Kupplungen, deren Kupplungsprofil, wie aus Fig .4 ersichtlich, in Aufsicht von einer hakenartigen, starren Zugklaue 29 und einer dieser seitlich mit Abstand gegenüberstehenden, prismatischen, starren Stoßklaue 30 geprägt ist, während der letzten Kupplungsphase bzw. ersten Entkupplungsphase das Gehäuseteil 4 relativ zum nicht dargestellten Gehäuseteil einer Gegenkupplung eine Relativbewegung in Pfeilrichtung 31, also im wesentlichen quer zur etwa der Axialrichtung 6 entsprechenden Kupplungslängsrichtung erfährt; während dieser Querverschiebung rastet die Stoßklaue 30 der einen Kupplung mit der Zugklaue 29 der jeweils anderen Kupplung ein bzw. aus. Bei derartigen Willison-Kupplungen ist es des weiteren üblich, wie ebenfalls aus Fig.4 ersichtlich, das Rohrteil 1 der Leitungskupplung in einem relativ weiten Leitungskanal 32 des Gehäuseteils 4 mit großem, seitlichen Spiel um eine zur Kuppelebene weit zurückversetzte Vertikalachse begrenzt schwenkbar anzuordnen, derart, daß die vorstehend erwähnte Querverschiebung der Gehäuseteile nicht durch Relativverschiebungen, sondern durch verschiebungsfreies, gemeinsames Drehen der mit ihrem Kupplungsdichtringen aneinander anliegenden Rohrteile 1 zweier Willison-Kupplungen ausgeglichen wird. Es ist zweckmäßig, dieses Drehen zum Betätigen des Hakengliedes 8 auszunutzen; eine hierzu geeignete Anordnung zeigt die Fig.4. Das um den Bolzen 7 drehbar seitens der Stoßklaue 30 am Rohrteil 1 angelenkte Hakenglied 8 weist eine Verlängerung 33 nach rückwärts auf, welche mit einem Anschlagteil 34 endet, das sich im ungekuppelten Ruhezustand in Abstand vor der stoßklauenseitigen Begrenzungswand 35 befindet. Eine Feder 36 belastet das Hakenglied 8 in Richtung zur Sperrstellung. Gegenüberliegend zum Hakenglied 8 trägt das Rohrteil 1 den Nocken 15. Aus Fig.4 ist verständlich, daß bei einem Auslenken des Rohrteiles 1 in Richtung zur Begrenzungswand 35, wie es während der ersten Bewegungsphase bei einem Entkupplungsvorgang auftritt, das Anschlagteil 34 zur Anlage an der Begrenzungswand 35 gelangt und sodann das Hakenglied 8 in dessen Lösestellung dreht. Damit wird das Rohrteil 1 bereits zu Entkupplungsbeginn vom entsprechenden Rohrteil der Gegenkupplung enthakt und die beiden Rohrteile können sich trennen.

In Abänderung zum vorstehend beschriebenen Ausführungsbeispiel kann das Hakenglied 8 unter Entfall des Bolzens 7 in nicht dargestellter Weise alleinig von der Feder 36 in einer einseitig zur Feder 36 hin offenen Ausnehmung des Rohrteiles 1 gehaltert sein, wobei zwischen dem Hakenglied und der Ausnehmung ein Anschlag vorzusehen ist, der ein Herausziehen des Hakengliedes nach vorne ausschließt. Es entfällt somit eine besondere Befestigung bzw. Lagerung für das Hakenglied, wordurch sich ein besonders einfacher und billiger Aufbau ergibt.

Selbstverständlich ist es möglich, bei einer Leitungskupplung Ausbildungsmerkmale nach den vorstehend beschriebenen Ausführungsbeispielen in beliebiger, andersartig als beschriebener Weise miteinander zu kombinieren, soweit sich diese Merkmale nicht gegenseitig ausschließen.

### Kurzfassung:

Die selbsttätige Leitungskupplung für Schienenfahrzeuge weist ein im entkuppelten Zustand vor ein Gehäuseteil (4) vorstehendes Rohrteil (1) auf; beim Kuppeln ist dieses Rohrteil (1) entgegen Federkraft rückverschieblich. Am Rohrteil (1) ist ein Hakenglied (8) angelenkt, welches während Kupplungsvorgängen durch Auflaufen am Gehäuseteil (4) oder am Gehäuseteil (4') der Gegenkupplung aus einer Löse- in eine Sperrstellung oder umgekehrt schwenkbar ist, in welcher es ein Verhakungsprofil (16') des Rohrteiles (1') einer Gegenkupplung hintergreift. Die Rohrteile (1 und 1') zweier gekuppelter Kupplungen werden so gegenseitig mechanisch verhakt.

Die Verhakung der Rohrteile (1 und 1') ist nur abhängig vom Kupplungszustand, unabhängig von der Druckführung in den Rohrteilen. Das Hakenglied (8) erfährt nur während Kupplungs- bzw. Entkupplungsvorgängen eine Bewegung. Hierdurch ist ein sicheres Verhaken der Rohrteile (1) im gekuppelten Zustand und ein geringer Verschleiß des Hakengliedes (8) und der mit diesem zusammenwirkenden Teile gewährleistet.

## Patentansprüche

1. Selbsttätige Leitungskupplung für mit automatischen Kupplungen ausgerüstete Schienenfahrzeuge, mit einem relativ zu einem Gehäuseteil (4) beweglichen Rohrteil (1), dessen Vorderende ein Kupplungsmundstück (Kupplungsdichtring 2) zum druckmitteldichten Kuppeln mit einem entsprechenden Rohrteil (1') einer gleichartig ausgebildeten Gegenkupplung bildet, wobei das Kupplungsmundstück im ungekuppelten Zustand vor eine Kuppelebene vorsteht und während Kupplungsvorgängen entgegen der Kraft einer ersten Feder in die Kuppelebene zurückdrückbar ist, wobei die Feder schwächer als die am gekuppelten Kupplungsmundstück durch dessen Druckmittelbeaufschlagung hervorrufbare Trennkraft sein kann, mit wenigstens einem Hakenglied (8), das quer zur Axialrichtung (6) des Rohrteiles (1) in eine Sperr- und eine Lösestellung bewegbar am Rohrteil (1) gehaltert ist und mit seinem Hakenteil (9) das Kupplungsmundstück (2) radial außen nach vorne überragt, mit einem am Rohrteil (1) angeordneten Verhakungsprofil (16), welches vom in Sperrstellung befindlichen Hakenteil (9) einer gekuppelten Gegenkupplung zum Sichern des Kupplungszustandes hintergreifbar ist, und mit einem mit dem Hakenglied (8) zu dessen Bewegungssteuerung zusammenwirkenden Anschlag, dadurch gekennzeichnet, daß der wenigstens eine Anschlag (Hebel 11,12 und Übergangsstelle 18,18'; Anschlagteil 34 und Begrenzungswand 35) zwischen dem Gehäuse (4,4') der Leitungskupplung bzw. -gegenkupplung und dem Hakenglied (8) eingeordnet ist, derart, daß er in Abbhängigkeit von den Relativbewegungen des Kupplungsmundstückes (2) relativ zum Gehäuse (4,4') in Eingriff gelangt und das Hakenglied (8) aus dessen einer in dessen andere Stellung zu bewegen vermag.

2. Leitungskupplung nach Anspruch 1, wobei der Anschlag (Hebel 11,12 und Übergangsstelle 18,18') im Kupplungszustand das Hakenglied (8,8') in dessen Sperrstellung zu sichern vermag, dadurch gekennzeichnet, daß der Anschlag (Hebel 11,12 und Übergangsstelle 18,18') bei vor die Kuppelebene vorstehendem Kupplungsmundstück (2) außer Eingriff ist und bei dessen Zurückschieben in die Kuppelebene in Eingriff gelangt, wobei das Hakenteil (8) durch den in Eingriff gelangenden Anschlag (Hebel 11, 12 und Übergangsstelle 18,18') aus seiner Löse- in die Sperrstellung bewegt wird.

3. Leitungskupplung nach Anspruch 2, dadurch gekennzeichnet, daß der Anschlag (Hebel 11,12 und Übergangsstelle 18,18') wenigstens eine zur Axialrichtung (6) des Rohrteiles (1) geneigt verlaufende Keilfläche (Hebel 11,12) aufweist, die durch Keilwirkung das Hakenglied (8) während Kupplungsvorgängen aus der Löse- in die Sperrstellung bewegt.

4. Leitungskupplung nach einem oder mehreren der vorstehenden Ansprüche, dadurch gekennzeichnet, daß wenigstens eine Fläche (Hebel 11,12) des Anschlages (Hebel 11,12 und Übergangsstelle 18,18') entgegen der Kraft einer zweiten Feder (14) ausweichbar angeordnet ist (Fig.1,2).

5. Leitungskupplungs nach den Ansprüchen 3 und 4, dadurch gekennzeichnet, daß das Hakenglied (8) rohrteilabgewandt zwei gegenläufige, federnd ausweichbare Keilflächen (Hebel 11,12) für den Anschlag (Übergangsstelle 18,18') trägt.

6. Leitungskupplung nach Anspruch 5, dadurch gekennzeichnet, daß die beiden Keilflächen von zwei Hebeln (11,12) gebildet sind, die an den einander zugewandten Enden aneinander geführt und andererseits am Hakenglied (8) beweglich gehaltert sind, wobei die zweite Feder (14) sich im wesentlichen in Bewegungsrichtung des Hakengliedes (8) erstreckt und zwischen das Hakenglied (8) und etwa die gegenseitige Führungsstelle (13) der Hebel (11,12) eingespannt ist.

7. Leitungskupplung nach Anspruch 6, dadurch gekennzeichnet, daß das Gehäuse (8) an einem das Rohrteil (1) umgreifenden Stirnabschnitt eine vom Rohrteil (1) durchsetzte Führungsöffnung (3) mit einem sich konisch erweiternden Endabschnitt aufweist, dessen Wandung (17) wenigstens eine Keilfläche bildet.

8. Leitungskupplung nach einem oder mehreren der Ansprüche 4 bis 7, dadurch gekennzeichnet, daß zwischen das Rohrteil (1) und das Hakenglied (8) eine letzteres in Bewegungsrichtung zur Lösesetellung belastende, dritte Feder (10) eingespannt ist, wobei die dritte Feder (10) schwächer als die zweite Feder (14) ausgebildet ist.

9. Leitungskupplung nach Anspruch 1, wobei der Anschlag (19,22) im ungekuppelten Zustand das Hakenglied (8) in dessen Lösestellung hält, dadurch gekennzeichnet, daß der Anschlag (19,22) bei in die Kuppelebene zurückgedrücktem Kupplungsmundstück (2) außer Eingriff ist und bei dessen Vorschieben vor die Kuppelebene in Eingriff gelangt, wobei das Hakenteil (8) durch den in Eingriff gelangenden Anschlag (19,22) aus seiner Sperr- in seine Lösestellung bewegt wird (Fig.3).

10. Leitungskupplung nach Anspruch 9, dadurch gekennzeichnet, daß der Anschlag (19,22) einen am Hakenglied (8) nahe dessen dem Hakenteil (9) abgewandten Ende rohrteilabgewandt vorspringenden Nocken (19) und einen mit diesem in Eingriff bringbaren, am Gehäuse (8) angeordneten und von einem das Rohrteil (1) mit Abstand umgreifenden Abschnitt einer Führungsöffnung (3) nahe der Stirnfläche (5) des Gehäuses (1) in Richtung zum Rohrteil (1) vorspringenden Nocken (22) aufweist (Fig.3).

11. Leitungskupplung nach Anspruch 9 oder 10, dadurch gekennzeichnet, daß das Hakenglied (8) in Bewegungsrichtung zur Sperrstellung von einer Feder (23) belastet ist.

12. Leitungskupplung nach Anspruch 1, gekennzeichnet durch eine Ausbildung nach den Merkmalen des Anspruches 2 in Kombination mit den Merkmalen des Anspruches 9 sowie ggf. eines oder mehrerer der auf diese Ansprüche 2 oder 9 rückbezogenen Ansprüche 3 bis 11.

13. Leitungskupplung nach einem oder mehren der vorstehenden Ansprüche, dadurch gekennzeichnet, daß das Hakenglied (8) mitsamt seiner Bewegungsebene und das Verhakungsprofil (16) sich in einer Horizontalebene durch die Achse (Achsrichtung 6) des Rohrteiles (1) befinden.

14. Leitungskupplung nach Anspruch 1 für eine Willison-Kupplung, wobei das Rohrteil (1) in einem Leitungskanal (32) zu dessen der Stoßklaue (30) benachbarten Begrenzungswand (35) hin auslenkbar gehaltert ist, dadurch gekennzeichnet, daß das Hakenglied (8) begrenzungswandseitig am Rohrteil (1) gehaltert ist und ein Anschlagteil (34) aufweist, das beim Auslenken des Rohrteiles in Anlage an die Begrenzungswand (35) gelangt und das Hakenglied (8) aus der Sperr- in die Lösestellung bewegt.

15. Leitungskupplung nach Anspruch 14, dadurch gekennzeichnet, daß das Hakenglied (8) von einer Feder (36) in Richtung zur Sperrstellung belastet ist.

16. Leitungskupplung nach Anspruch 15, dadurch gekennzeichnet, daß das Hakenglied von der Feder in einer einseitig offenen Ausnehmung des Rohrteiles gehaltert ist.

17. Leitungskupplung nach einem oder mehreren der vorstehenden Ansprüche 1 bis 15, dadurch gekennzeichnet, daß das Hakenglied (8) um einen quer zur Axialrichtung (6) des Rohrteiles (1) verlaufenden Bolzen (7) schwenkbar am Rohrteil (1) angelenkt ist.

18. Leitungskupplung nach einem oder mehreren der vorstehenden Ansprüche 1 bis 13, dadurch gekennzeichnet, daß das Hakenglied an seinem dem Hakenteil abgewandten Ende fest am Rohrteil gehaltert ist und zwischen dieser Halterung und dem Hakenteil wenigstens einen in Radialrichtung zum Rohrteil federnd verformbaren Abschnitt aufweist.

19. Leitungskupplung nach Anspruch 18, dadurch gekennzeichnet, daß der Schaft des Hakengliedes aus einer Blattfeder besteht.

20. Leitungskupplung nach einem oder mehreren der vorstehenden Ansprüche 1 bis 19, dadurch gekennzeichnet, daß die hakenteilseitige Stirnfläche des Hakengliedes (8) als Anlaufschräge (28) ausgebildet ist, welche bei Anlaufen an ein Rohrteil (1') einer Gegenkupplung bzw. ein mit diesem verbundenes Teil (15') das Hakgenlgied (8) in dessen Löststellung bewegt.

## Claims

1. Automatic line coupling for rail vehicles equipped with automatic couplings with a pipe section (1) moveable relative to a housing portion(4) whose front end forms a coupling mouth piece (coupling sealing ring 2) for pressure medium sealed coupling with a matching pipe section (1') of an identically designed countercoupling, with the coupling mouth piece projecting beyond a coupling plane in uncoupled condition and being able to be pushed back against the force of a first spring during coupling processes, whereby the spring may be weaker than the separating force capable of being produced by the pressure medium admission at the coupled coupling mouth piece, with at least one hook member (8) that is mounted to the pipe section (1) in a way to be moveable transversally to the axial direction (6) of the pipe section (1) into a locked and released position and that projects with its hook portion (9) beyond the coupling mouth piece (2) in a radial direction towards the outer front face, with a hooking profile (16) arranged on the pipe section (1) capable of being engaged by a hook portion (9) in locked position of a coupled countercoupling for securing the coupled position, and with a stop cooperating with the hook member (8) for control of the movement of said hook member, wherein at least one stop (lever 11, 12 and transition area 18, 18'; stop portion 34 and boardering wall 35) is arranged between the housing (4, 4') of the line coupling or countercoupling and the hook member (8) such that it engages as a function of the relative movements of the coupling mouth piece (2) relative to the housing (4, 4') and is able to move the hook member (8) from one position to the other.

2. Line coupling according to claim 1, with the stop (lever 11, 12 and transition area 18, 18') being able to secure in coupled condition the hook member (8, 8') in its locked position, wherein the stop (lever 11, 12 and transition area 18, 18') is disengaged with the coupling mouth piece (2) projecting beyond the coupling plane and engages upon its being pushed back to the coupling plane, whereby the hook member (8) is moved from its released position to its locked position due to the stop being engaged (lever 11, 12 and transition area 18, 18').

3. Line coupling according to claim 2, wherein the stop (lever 11, 12 and transition area 18, 18') feature at least one wedge-shaped surface (lever 11, 12) running in a sloping plane to the axial direction (6) of the pipe section (1) that, due to the wedge-type effect, moves the hook member (8) from the released to the locked position during coupling processes.

4. Line coupling according to one or several of the above mentioned claims, wherein at least one surface (lever 11, 12) of the stop (lever 11, 12 and transition area 18, 18') is arranged in a way to be capable of yielding against the force of a second spring (14) (Fig. 1, 2).

5. Line coupling according to claims 3 and 4, wherein the hook member (8) features opposite to the pipe section two resiliently yielding wedge-shaped surfaces (lever 11, 12) working in opposite direction for the stop (transition area 18, 18').

6. Line coupling according to claim 5, wherein the two wedge-shaped surfaces are formed by two levers (11, 12) that are jointly guided at the ends facing each other and are, on the other hand, articulated on the hook member (8), with the second spring (14) extending essentially in the movement direction of the hook member (8) and with the lever (11, 12) being clamped between the hook member (8) and about the opposite guiding place (13).

7. Line coupling according to claim 6, wherein the housing (8) features a guide hole (3) at a front section encompassing the pipe section (1) through which the latter passes, said guide hole featuring an end section that is conically enlarged and whose wall (17) forms at least one wedge-shaped surface.

8. Line coupling according to one or several of claims 4 to 7, wherein a third spring (10) is clamped between the pipe section (1) and the hook member (8) charging the latter in movement direction to release position with the third spring (10) being of weaker design than the second spring (14).

9. Line coupling according to claim 1, with the stop (19, 22) keeping the hook member (8) in its released position while in uncoupled condition, wherein the stop (19, 22) is disengaged with the coupling mouth piece (2) being pushed back to the coupling plane and engaged upon its advancing beyond the coupling plane, with the hook section (9) being moved from its locked position to its released position (Fig. 3) due to the stop (19, 22) being engaged.

10. Line coupling according to claim 9, wherein the stop (19, 22) features a cam (19) protruding opposite to the pipe section at the hook member (8) near the end opposite to the hook section (9) and a cam (22) capable of engaging the latter, arranged on the housing (4) and protruding from a section of a guide hole (3) encompassing the pipe section (1) at a distance near the front face (5) of the housing (4) in direction of the pipe section (1) (Fig. 3).

11. Line coupling according to claim 9 or 10, wherein the hook member (8) is charged by a spring (23) in movement direction to the locked position.

12. Line coupling according to claim 1, wherein the design corresponds to the features of claim 2, in combination with the features of claim 9 as well as of claims 3 to 11 referring to one or several of these claims 2 or 9, if applicable.

13. Line coupling according to one or several of the above claims, wherein the hook member (8) with its moving plane and the hooking profile (16) are situated on a horizontal level across the axis (axis direction 6) of the pipe section (1).

14. Line coupling according to claim 1 for a Willison coupling, with the pipe section (1) being supported in a line channel (32) in a way permitting its deflection to the boardering wall (35) adjacent to the thrust claw (30), wherein the hook member (8) is mounted to the pipe section (1) at the boardering wall side and features a stop part (34) which comes to a stop against the boardering wall (35) upon deflection of the pipe section and moves the hook member (8) from the locked to the released position.

15. Line coupling according to claim 14, wherein the hook member (8) is charged by a spring (36) in direction of the locking position.

16. Line coupling according to claim 15, wherein the hook member is supported by the spring in a recess of the pipe portion that is open at one end.

17. Line coupling according to one or several of the above claims 1 to 15, wherein the hook member (8) bears rotatably on the pipe section (1) by way of a pin (7) running transversally to the axial direction (6) of the pipe section (1).

18. Line coupling according to one or several of the above claims 1 to 13, wherein the hook member is solidly mounted to the pipe section on the end opposite to the hook section and features between this support and the hook section at least one section capable of being resiliently deformed in a radial direction to the pipe section.

19. Line coupling according to claim 18, wherein the shaft of the hook member consists of a leaf spring.

20. Line coupling according to one or several of the above claims 1 to 19, wherein the front face of the hook member (8) on the hook section side is designed as a shoulder (28) which upon approaching a pipe section (1') of a countercoupling or a part connected to the latter (15') moves the hook member into release position.

## Revendications

1. Dispositif d'accouplement automatique de conduits pour véhicules sur rails équipés d'attelages automatiques, avec un élément de conduit (1) mobile par rapport à un élément de carter (4), et dont l'extrémité antérieure forme une pièce de réception de l'accouplement (bague d'étanchéité de l'accouplement 2) pour l'accouplement, étanche pour un milieu sous pression, avec un accouplement antagoniste du même genre, ladite pièce de réception se situant, dans l'état non-accouplé, à l'avant d'un plan d'accouplement, et étant, pendant les opérations d'accouplement, refoulée dans le plan d'accouplement, à l'encontre de la force d'un permier ressort, et ledit ressort pouvant être plus faible que la force de séparation qui peut apparaître au niveau de ladite pièce de réception, par suite de la charge en milieu sous pression de cette pièce de réception, avec au moins un élément de crochet (8) qui est monté sur l'élément de conduit de manière à pouvoir être déplacé, transversalement à la direction axiale dudit élément de conduit, dans une position de blocage et dans une position de repos, l'élément de crochet, débordant, avec sa partie en forme de crochet (9), ladite pièce de réception radialement vers l'extérieure et vers l'avant, avec un profil d'accrochage (16) prévu sur l'élément de conduit (1), derrière lequel peut venir se situer, en position d'accrochage, le crochet (9), d'un accouplement antagoniste dans sa position d'accouplement pour assurer l'état d'accouplement, et avec une butée qui coagit avec l'élément de crochet (8) pour la commande du déplacement de ce dernier, caractérisé par le fait que ladite butée, au moins (leviers 11, 12 et point de transition 18, 18' ; élément de butée 34 et paroi de limitation), est disposée de telle façon entre le carter (4, 4') de l'accouplement ou de l'accouplement antagoniste de conduit et l'élément de crochet (8), qu'en fonction des déplacements relatifs entre la pièce. de réception (2) de l'accouplement et le carter (4, 4'), elle parvienne en prise et que l'élément de crochet (8) puisse se déplacer de l'une à l'autre de ses positions.

2. Dispositif d'accouplement de conduits selon la revendication 1, du type dans lequel la butée (leviers 11, 12 et point de transition 18, 18') est capable, à l'état accouplé, d'assurer l'élément de crochet (8, 8') dans sa position de blocage, caractérisé par le fait que la butée (leviers 11, 12 et point de transition 18, 18'), lorsque la pièce de réception de l'accouplement (2) se situe à l'avant du plan d'accouplement, n'est pas en prise et lorsqu'elle est refoulée dans le plan d'accouplement, elle est en prise, l'élément de crochet (8) étant déplacé de sa position d'ouverture dans la position de blocage par la butée (leviers 11, 12 et point de transition 18, 18') venant en prise.

3. Dispositif d'accouplement de conduits selon la revendication 2, caractérisé par le fait que la butée (leviers 11, 12 et point de transition 18, 18') comporte au moins une surface cunéiforme (leviers 11, 12) qui est inclinée par rapport à la direction axiale (6) de l'élément de conduit, ladite surface cunéiforme déplaçant, par un effet de coin, l'élément de crochet (8) de la position dégagée dans la position de blocage, pendant les opérations d'accouplement.

4. Dispositif d'accouplement de conduits selon une ou plusieurs des revendications précédentes, caractérisé par le fait qu'au moins une surface (leviers 11, 12) de la butée (leviers 11, 12 et point de transition 18, 18') est disposée de façon à s'effacer à l'encontre de la force d'un second ressort (14) (figures 1, 2).

5. Dispositif d'accouplement de conduits selon les revendications 3 et 4, caractérisé par le fait que l'élément de crochet (8) porte, pour la butée (point de transition 18, 18'), du côté éloigné de l'élément de conduit, des surfaces cunéiformes antagonistes (leviers 11, 12) qui s'éffacent élastiquement.

6. Dispositif d'accouplement de conduits selon la revendication 5, caractérisé par le fait que les deux surfaces cunéiformes sont constituées par deux leviers (11, 12) qui sont réunis aux extrémités qui sont voisines et qui, par ailleurs, sont montés sur l'élément de crochet (8) de façon à pouvoir se déplacer, la réalisation étant telle que le second ressort (14) s'étend, pour l'essentiel, dans la direction du déplacement de l'élément de crochet (8), et qu'il est armé entre l'élément de crochet (8) et le point de guidage mutuel (13) des leviers (11, 12).

7. Dispositif d'accouplement de conduits selon la revendication 6, caractérisé par le fait que le carter (8) forme, sur une section frontale qui entoure l'élément de conduit (1), une ouverture de guidage (3), traversée par l'élément de conduit (1), et présentant une section d'extrémité qui s'élargit coniquement dont la paroi (17) forme au moins une surface cunéiforme.

8. Dispositif d'accouplement de conduits selon une ou plusieurs des revendications 4 à 7, caractérisé par le fait qu'entre l'élément de conduit (1) et l'élément de crochet (8) est armé un troisième ressort (10) qui charge ledit élément de crochet dans la direction du déplacement vers la position de dégagement, ledit troisième ressort (10) étant plus faible que le second ressort (14).

9. Dispositif d'accouplement de conduits selon la revendication 1, du type dans lequel la butée (19, 22) maintient, l'élément de crochet (8) lorsque celui-ci est dans son état non accouplé, dans sa position de dégagement, caractérisé par le fait que la butée (19, 22) n'est pas en prise lorsque la pièce de réception (2) est refoulée dans le plan d'accouplement et vient en prise lorsque ladite pièce est avancée pour se situer à l'avant du plan d'accouplement, l'élément de crochet (8) étant déplacé, par la butée (19, 22) arrivant en prise, de sa position de blocage dans sa position de dégagement (figure 3).

10. Dispositif d'accouplement de conduits selon la revendication 9, caractérisé par le fait que la butée (19, 22) possède une came (19) sur l'élément de crochet (8), prés de l'extrémité de ce dernier, éloignée de l'élément de crochet (19) et saillant du côté éloigné du conduit, et une came (22) susceptible d'être amenée en prise avec la came (19), ladite came (22) étant saillante sur la face frontale (5) dudit carter (4) en direction de l'élément de conduit (1) qui, avec'eu, passe dans une section d'une ouverture de guidage (3) du carter.

11. Dispositif d'accouplement de conduits selon la revendication 9 ou 10, caractérisé par le fait que l'élément de crochet (8) est chargé, dans la direction du déplacement vers la position de blocage, par un ressort (23).

12. Dispositif d'accouplement de conduits selon la revendication 1, caractérisé par une réalisation selon les caractéristiques de la revendication 2 en combinaison avec les caractéristiques de la revendication 9 et, éventuellement, avec une ou plusieurs des revendications 3 à 16 qui renvoient à ladite revendication 2 ou 9.

13. Dispositif d'accouplement de conduits selon l'une ou plusieurs des revendications précédentes, caractérisé par le fait que l'élément de crochet (8), y compris son plan de déplacement et le profil de crochet (16), se situe dans un plan horizontal passant par l'axe (direction axiale 6) de l'élément de conduit (1).

14. Dispositif d'accouplement de conduits selon la revendication 1 pour un attelage du type WILLISON, du type dans lequel l'élément de conduit (1) est monté de façon à pouvoir être basculé dans le canal de conduit (32) en direction de la paroi de limitation (35) voisine de la griffe de poussée dudit canal, caractérisé par le fait que l'élément de crochet (12) est monté sur l'élément de conduit (1) situé du côté de la paroi de limitation, et comporte un élément de butée (34) qui, lors du débattement ou du basculement de l'élément de conduit, vient porter contre la paroi de limitation (35) et déplace l'élément de crochet (8) de sa position de blocage dans sa position de dégagement.

15. Dispositif d'accouplement de conduits selon la revendication 14, caractérisé par le fait que l'élément de crochet (8) est chargé par un ressort (36) en direction de la position de blocage.

16. Dispositif d'accouplement de conduits selon la revendication 15, caractérisé par le fait que l'élément de crochet est maintenu par le ressort dans une ouverture unilatérale de l'élément de conduit.

17. Dispositif d'accouplement de conduits selon une ou plusieurs des revendications précédentes 1 à 15, caractérisé par le fait que l'élément de crochet (8) est articulé sur l'élément de conduit (1) autour d'un boulon (7) qui s'étend transversalement par rapport à la direction axiale (6) de l'élément de conduit (1).

18. Dispositif d'accouplement de conduits selon une ou plusieurs des revendications précédentes 1 à 13, caractérisé par le fait que l'élément de crochet (8) est monté de façon fixe sur l'élément de conduit (1), à son extrémité qui est éloigné de l'élément de crochet, et comporte entre ce montage ou support et le crochet, au moins une section élastiquement déformable en direction radiale par rapport à l'élément de conduit.

19. Dispositif d'accouplement de conduits selon la revendication 18, caractérisé par le fait que le corps de l'élément de crochet est constitua par une lame de ressort.

20. Dispositif d'accouplement de conduits selon une ou plusieurs des revendications précédentes 1 à 19, caractérisé par le fait que la surface frontale de l'élément de crochet (8) qui est situé du côté du crochet, est réalisée sous la forme d'une surface d'approche oblique (28) qui, lors de l'approche vers un élément de conduit (1') d'un accouplement antagoniste, ou d'un élément (15') relié à ce dernier, déplace l'élément de crochet (8) dans sa position de dégagement.
